# DEMANDE DE BREVET EUROPEEN

(11) **EP 0 082 747 A2**
(43) Date de publication de la demande: **29.06.1983**
(21) Numéro de dépôt: 82402213.1
(22) Date de dépôt: 03.12.1982
(51) Int. Cl.: H01R 13/22, H01R 13/71

(54) **Prise de courant munie d'un socle à barettes basculantes de contact et d'une fiche à poussoir**

(30) Priorité: 21.12.1981 FR 8123802
(71) Demandeur: Société d'Exploitation des Procédés Maréchal S.E.P.M. (Société Anonyme), F-75012 Paris (FR)
(72) Inventeur:
(74) Mandataire: Chambon, Gérard

(57) **Abrégé**

L'invention concerne une prise de courant comportant un socle (1) et une fiche (2) amovible, munis chacun d'au moins une broche (3, 4 et 3', 4') fixe de contact, chaque couple de broches étant pourvu d'au moins une barette de contact (16, 17). Chaque barette est sollicitée de façon basculante par au moins un ressort (18,19) vers chacune des broches du couple correspondant.

Cette prise est remarquable en ce que le socle et la fiche sont munis de moyens (7, 7' et 8, 8') d'immobilisation relative dans une position où au moins une broche de la fiche et/ou du socle est en regard de sa ou ses barettes (16, 17) de contact mais sans les toucher et que les ressorts (18, 19) sont retenus par un élément (12) monté mobile dans le socle et qui peut être poussé par un poussoir (20) de manière à augmenter l'effet de chaque ressort jusqu'à la mise en contact de chaque barette avec les broches correspondantes du socle et de la fiche.

Une telle prise est plus particulièrement destinée aux courants de forte intensité, pour installations portuaires par exemple.

## Description

L'invention concerne une prise de courant munie d'un socle à barettes basculantes de contact et d'une fiche à poussoir, qui est plus particulièrement destinée aux courants de forte intensité.

Il est connu par le brevet français 2 422 270 de réaliser un dispositif de connexion à pression de contact en bout et notamment une prise de courant comportant un socle et une fiche amovible munis chacun d'au moins une broche de contact formant ainsi au moins un couple de broches à mettre en contact.

Dans un dispositif du type de celui décrit dans le brevet précité, chaque couple de broches est pourvu d'au moins une barette de contact en matière conductrice qui est munie sur chacune de ses faces d'au moins un plot ou protubérance destiné à venir s'appliquer sur l' extrémité de l'une des broches dudit couple, lorsque la fiche et le socle sont en position de connexion, tandis que chaque barette est sollicitée de façon basculante par au moins un ressort qui est retenu par fixation ou calage par l'une de ses extrémités sur une partie ou élément du socle, de manière telle que chaque plot de chaque barette soit sollicité vers sa broche: correspondante.

Un tel dispositif permet notamment d'obtenir tous les avantages des contacts en bout sous pression.

Il est en effet connu par une loi physique que les résistances de contact sont déterminables par une fonction inverse de la force de contact, ce qui explique'l'intérêt de tous les contacts en bout sur lesquels une pression peut être exercée afin d'améliorer le passage du courant.

En outre, ce dispositif évite les inconvénients liés aux tresses conductrices qui sont généralement utilisées dans les dispositifs à contact en bout, ces inconvénients apparaissant par exemple au niveau des liaisons et de la fabrication desdites tresses.

Toutefois, les modes de réalisation décrits dans le brevet sus-mentionné ne préconisent aucun moyen particulier d'immobilisation de la fiche et du socle ni aucune manoeuvre particulière de connexion. A titre d'exemple, ce brevet décrit plus particulièrement, pour une connexion unifilaire, une fixation du type dit "à baïonnette", la manoeuvre d'enfichage assurant à la fois l'immobilisation relative de la fiche et du socle et la mise en contact.

Dans les prises pour courant de forte intensité utilisées dans l'industrie ou les installations portuaires par exemple, les câbles de connexion de la fiche amovible présentent nécessairement des sections importantes qui rendent le maniement de ladite fiche assez difficile, et il est avantageux de réduire les mouvements relatifs de la fiche et du socle et de faciliter la manoeuvre de mise en _{c}on- tact qui nécessite souvent un effort important.

Ce problème est par exemple résolu avec le dispositif décrit dans le brevet _{FR} 2466111 qui préconise une prise de courant dans laquelle la fiche et le socle sont d'abord immobilisés en position relative, le contact électrique étant ensuite réalisé au moyen d'un poussoir de la fiche destiné à pousser des broches mobiles de contact montés dans la fiche, vers les contacts du socle.

Une telle disposition présente en outre d'autres avantages tels que par exemple un coulissement parfait des contacts mobiles de la fiche indépendamment du coulissement de la fiche et du socle de telle sorte qu'il est possible.d'obtenir, par des moyens appropriés, une coupure brusque sans risque de coincement, alors que la fiche peut être fixée dans le socle pratiquement sans jeu et de façon relativement étanche, ce qui est particulièrement avantageux dans les milieux d'utilisation déflagrants.

Ce dispositif nécessite toutefois des broches mobiles qui utilisent des tresses conductrices présentant des inconvénients par rapport aux contacts à barettes sus-mentionnés.

La présente invention a notamment pour objet de proposer une prise de courant à contact en bout sous pression dont la fiche et le socle sont pourvus chacun d'au moins une broche fixe, chaque couple de broches à mettre en contact étant muni d'au moins une barette basculante telle que mentionnée ci-avant, tandis que l'immobilisation de la fiche et du socle peut être relativement étanche et la mise en contact indépendante du mouvement de la fiche après l'enfichage de cette dernière.

Pour atteindre ce but la prise selon l'invention est remarquable en ce que le socle et la fiche sont munis de moyens d'immobilisation relative dans une position où au moins une broche de la fiche et/ou du socle est en regard du ou des plots correspondants de sa ou ses barettes de contact mais sans les toucher et que la partie ou élément du socle qui retient le ou les ressorts est un élément monté mobile dans ledit socle, tandis qu'un poussoir est aménagé de manière mobile dans la fiche et qu'un moyen d'actionnement dudit poussoir fait saillie de ladite fiche pour commander le poussoir à venir pousser l'élément mobile de manière à augmenter l'effet de chaque ressort et entraîner ainsi un basculement accru de chaque barette jusqu'à la rise en contact sous pression de chaque plot de cette dernière avec la broche correspondante de la fiche ou du socle.

Selon un mode de réalisation, chaque broche de la fiche est décalée radialement par rapport à la broche correspondante du socle et chaque barette comporte un prolongement sur lequel est calé par 1' une de ses extrêmités chaque ressort correspondant de telle sorte que chaque plot d'une face de la barette s'applique en bout sur la broche correspondante du socle, chaque plot de l'autre face de la barette étant sollicité vers la broche correspondante de la fiche.

Un tel mode de réalisation est remarquable en ce que l'élément mobile qui cale l'autre extrémité de chaque ressort est monté coulissant dans le socle tandis que ledit élément est sollicité d'une part, en permanence par un moyen élastique de rappel vers une position de repos et d'autre part, sur commande par le poussoir vers une position de connexion à l'encontre de l'effet dudit moyen de rappel.

Avantageusement,dans ce cas, l'élément mobile est monté coulissant dans un puits central du socle et chaque ressort est un ressort de pression calé entre le prolongement de la barette ou des barettes correspondantes et une partie de l'élément mobile de telle sorte qu'un coulissement longitudinal dudit élément mobile, causé par le poussoir, provoque une compression supplémentaire dudit ressort.

L'invention concerne plus particulièrement encore une prise de courant munie d'un contact de mise à la terre et/ou d'au moins un contact pilote comportant chacun, comme les contacts de phase, un couple de broches et au moins une barette de contact et qui est remarquable en ce que lesdites barettes de terre et/ou pilotes _{¡}>résentente une forme et/ou une position telles que les barettes du socle viennent en contact avec les broches correspondantes de la fiche et du socle, au cours de l'actionnement du poussoir en respectant l'ordre de connexion terre-phases-pilotes et au contraire s'écartent des broches correspondantes de la fiche et/ou du socle, au cours du mouvement inverse du poussoir, en respectant l'ordre de séparation pilotes-phases-terre.

Des modes de réalisation selon l'invention comportent aussi d'autres moyens tels que systèmes de verrouillage, moyens d'actionnement du poussoir, etc.

L'invention sera bien comprise et d'autres particularités apparaîtront à la lecture de la description qui va suivre concernant un mode de réalisation particulier donné à titre d'exemple.

Cette description se réfère aux dessins annexés dans lesquels:
- la figure 1 montre en coupe partielle une prise selon l'invention avant enfichage ;
- la figure 2 montre la prise de la figure 1 après enfichage mais avant rotation de la fiche dans le socle ;
- la figure 3 montre la même prise après rotation de la fiche mais avant actionnement du poussoir ;
- la figure 4 représente la prise dans la position de la figure 3 en montrant le dispositif de verrouillage ;
- la figure 5 correspond à la figure 4 après actionnement du poussoir, et
- la figure 6 correspond à la figure 3 après actionnement du poussoir.

Les dessins montrent une prise de courant comportant un socle 1 généralement disposé à poste fixe et alimenté par des câbles de connexion non représentés.et une fiche amovible 2 en deux parties 2a et 2b, elle-même reliée à au moins un câble connecté à un appareil ou dispositif quelconque. La fiche est par exemple coudée de manière connue, c'est-à-dire que son câble de connexion, non visible sur les dessins, est branché selon un plan sensiblement perpendiculaire au plan des dessins.

Le socle et la fiche sont munis d'un certain nombre de broches fixes de contact respectivement 3, 4 et 3', 4' lequel nombre dépend bien sûr de la nature du courant utilisé(monophasé, triphasé, etc.) et du nombre de contacts pilotes désirés. Les dessins ne montrent que deux couples de broches mais il est clair qu'une prise de ce type en comporte généralement plus.

Les broches 3, 4 du socle réprésentées sur les dessins sont des broches de contact respectivement de phase et pilote tandis que les broches 3', 4' de la fiche sont des broches correspondantes aux broches 3 et 4.

Les broches 3, 4 du socle sont aménagées dans un corps isolant 10 et les broches correspondantes 3', 4' de la fiche dans un corps isolant 11.

Le socle 1 est pourvu de manière connue d'un disque de sécurité 5 monté rotatif sur le corps 10 et d'un ergot élastique escamotable 6 de verrouillage du disque (figures 1 et 2). Le disque 5 protège au repos les barettes et les broches de contact du socle tandis qu'il comporte au moins autant d'ajours que la prise possède de couples de broches à mettre en contact, ces ajours étant en outre disposés de la même manière que les broches de la fiche.

Le socle et la fiche sont munis de moyens conjugués d'enfichage et d'immobilisation,tels que les ergots 7, 7' de la fiche et les rainures 8, 8' du socle,qui sont prévus pour guider la fiche dans le socle selon un premier mouvement de translation (figure 2) puis dans un mouvement de rotation (figures 3 et 4).

Le socle est en outre pourvu d'un joint d'étanchéité 9, qui pourrait d'ailleurs être aussi bien aménagé dans la fiche pour en faciliter par exemple son remplacement.

Dans un puits central du corps isolant 10 du socle et un ajour central du disque de sécurité 5 est monté coulissant un élément 12 formé de deux disques 13, 14 réunis entre eux et disposés de façon sensiblement perpendiculaire à l'axe longitudinal du socle.

L'élément coulissant 12 est sollicité par un ressort de rappel 15 vers une position inactive (figures 1 à 4) dans laquelle le disque 13 est retenu par des épaulements conjugués ménagés respectivement sur ce dernier et à la périphérie de l'ajour central du disque de sécurité 5, de manière telle que les faces antérieures du disque 13 et du disque 5 soient sensiblement coplanaires, la course de l'élément 12 pouvant en outre être aussi limitée par un épaulement du corps isolant 10.

Comme le montrent les figures 2 à 6, les broches 3, 4 du socle et les broches correspondantes 3', 4' de la fiche sont décalées radialement tandis que pour chacun des couples de broches correspondantes xespectivement 3 3' et 4, 4' est prévu une barette de contact respectivement 16, 17 (figures 3 à 6).

Les barettes 16, 17 en matière conductrice présentent chacune,sur chaque face une protubérance ou plot et un prolongement.

Le plot d'une des faces de chaque barette (16, 17) repose sur l'extrêmité de la broche correspondante (3, 4) du socle tandis que les prolongements desdites barettes s'étendent vers l'axe central du socle et sont recourbés comme le montrent les dessins,de manière à venir s'appliquer sur le disque 14 de l'élément 12 en position inactive (figures 3 et 4).

Entre le prolongement de chaque barette (16, 17) et le disque 13 de l'élément 12, est calé un ressort de pression (18, 19) qui sollicite la barette correspondante à basculer en prenant appui, comme mentionné ci-avant, sur la broche correspondante du socle.

Dans un ajour central du corps isolant 11 de la fiche 2 est monté coulissant un poussoir formé d'une tige de poussée 20 munie au voisinage de son extrémité supérieure d'un filetage qui coopère avec un filetage conjugué ménagé dans la partie 2a de la fiche tandis qu' un volant 21 solidaire de ladite extrêmité de la tige 20 fait saillie de ladite partie 2a, de telle sorte qu'en tournant le volant 21 dans un sens ou dans l'autre la tige 20 fait davantage saillie du corps isolant 11 ou au contraire se rétracte,

Les figures 4 et 5 montrent en outre à titre d'exemple un dispositif de verrouillage comportant une tige 22 sollicitée par un ressort 23 vers une position inactive.

L'une des extrémités de la tige 22 s'appuie sur une gorge annulaire à rampe 24 ménagée dans la tige 20, comme le montrent les figures 4 et 5, tandis que l'autre extrémité de ladite tige est destinée à faire saillie de la partie 2b de la fiche 2 pour venir se loger dans un logement approprié du socle, en position de verrouillage, comme il sera expliqué ci-après.

La prise se présente avant enfichage comme le montre la figure 1, c'est-à-dire avec le disque de sécurité 5 verrouillé protégeant les broches du socle, et avec la tige 20 rétractée.

La fiche 2 est ensuite introduite dans le socle 1 comme le montre la figure 2, la position angulaire relative de la fiche et du socle étant déterminée par les ergots 7, 7' de la fiche et les rainures 8, 8' du socle, Dans cette position les broches de la fiche sont introduites dans les ajours correspondants du disque 5. En outre, la broche 3' de la fiche (ou un autre élément) vient pousser l'ergot escamotable 6 de manière à déverrouiller le disque de sécurité 5 tandis que l'extrêmité de la tige de poussée 20 vient s'appliquer sur le disque 13 de l'élément 12.

A partir de la figure 2, la fiche est ensuite tournée de telle sorte que les broches de la fiche entraînent le disque de sécurité 5 jusqu'à la position représentée sur les figures 3 et 4.

Le mouvement de rotation de la fiche dans le socle est guidé par les rainures 8, 8' et les ergots 7, 7' qui assurent en outre une limitation dudit mouvement et une retenue de la fiche dans le socle,interdisant le retrait de la fiche sans que soit effectué au préalable un mouvement de rotation inverse.

Dans la position montrée aux figures 3 et 4 la fiche et le socle sont immobilisés et les broches 3', 4' de la fiche sont en regard des plots des barettes correspondantes respectivement 16 et 17 mais sans les toucher.

La figure 4 montre en outre que la tige de verrouillage 22 gst,dans cette position,inactive, c'est-à-dire qu'elle ne dépasse pas de la fiche 2.

Pour effectuer la mise en contact il suffit alors de tourner le volant 21 de manière à pousser l'élément 12, par vissage de la tige 20.

Au cours de ce vissage la tige de verrouillage 22 est sollicitée par la rampe de la gorge 24 et contre l'effet de son ressort de rappel 23 à faire saillie de la fiche 2 et verrouiller ainsi la fiche et le socle (figure 5).

Pendant l'opération de verrouillage, l'élément 12 s'enfonce dans son logement de telle sorte qu'il comprime son propre ressort de rappel 15 ainsi que les ressorts 18, 19 des barettes 16 et 17 qui basculent davantage en prenant appui sur les broches respectives 3 et 4 du socle jusqu'à ce que les plots des barettes tournés vers les broches 3' et 4' viennent en contact sous pression avec elles.

Il est clair que la disposition des éléments peut être telle que le verrouillage de la tige 22 s'effectue, par exemple, juste avant la mise en contact.

En outre, comme il a été dit ci-avant, les dessins représentent à titre d'exemple un contact pilote 4, 4'. Il peut s'agir par exemple d'une commande de contacteur ou disjoncteur pour mettre la ligne d'alimentation du socle sous tension ou au contraire l'interrompre de telle façon que les contacts phases puissent s'établir ou se couper)hors-tension.

Dans ce cas, la barette 17 du contact pilote présente une forme et/ou une position telles que le plot de sa face tournée vers la broche 4' de la fiche vient au contact de celle-ci, au cours de l'actionnement du poussoir, légèrement après le contact de la barette 16 avec la broche 3'.

Pour retirer la fiche 2 du socle 1, il faudra nécessairement tourner le volant 21 dans le sens du dévissage de telle sorte que l'élément 12 reprenne sa position initiale, sous l'action de son ressort de rappel 15, de même que les barettes 16 et 17 (figures 3 et 4). Au cours de cette opération la tige de verrouillage 22 reprend aussi sa position initiale sous l'action du ressort 23.

Au cours de cette opération, les barettes 16 et 17 basculent dans le sens inverse de la mise en contact, la barette 17 s'écartant de la broche 4' légèrement avant la séparation de la barette 16 et de la broche 3' de manière à assurer une coupure pilotée de la ligne et supprimer ainsi tout arc de coupure entre les broches 3' et 3. La tige de poussée à vis permet d'obtenir un mouvement assez lent et donc un temps suffisant pour obtenir la coupure préalable du contact pilote.

Il est intéressant de remarquer qu'il est impossible de retirer la fiche sans actionner d'abord le volant 21, étant donné le verrouillage (22, 23, 24). De même, il est impossible d'introduire la fiche sans que le volant 21 soit dans sa position initiale, ce qui assure une sécurité parfaite.

La fin de l'opération de défichage se fait bien entendu en tournant la fiche dans la socle pour revenir à la position de la figure 2 et en retirant la fiche pour revenir à la position de la figure 1. A la fin du mouvement de rotation sus-mentionné, le disque de sécurité 5 a repris sa position initiale et,après le retrait complet de la fiche, l'ergot de verrouillage 6, verrouille de nouveau le disque 5.

Les dessins montrent en outre une tige 25 solidaire de l'élément l2,qui fait saillie du socle 1. Cette tige 25 constitue par exemple un moyen de commande pour actionner un dispositif quelconque lorsque le poussoir est lui-même actionné. Il peut s'agir d'une commande mécanique ou électromécanique d'un contact auxiliaire, par exemple pour mettre en route le moteur d'un engin qui utilise par ailleurs directement ou non le courant électrique provenant de la prise.

De plus, cette prise peut être équipée d'autres moyens non représentés, telle que par exemple une résistance chauffante destinée à éviter toute condensation dans le socle et dont la coupure peut être commandée par l'actionnement du poussoir.

Le mode de réalisation qui vient d'être décrit est donné à titre strictement d'exemple et de très nombreuses variantes ou modifications peuvent être imaginées sans sortir du cadre de l'invention. Il est notamment possible d'imaginer des modes de réalisation dans lesquels les broches de la fiche et du socle sont sensiblement coaxiales en position de connexion, les barettes ne présentent alors pas nécessairement de prolongement.

Il est encore possible de réaliser une prise selon l'invention pour un nombre quelconque de couples de broches à mettre en contact et même par exemple pour un seul couple (prise unifilaire). Il peut y avoir une seule barette par couple de broches (comme représentée) ou plusieurs de même que chaque barette peut présenter plusieurs plots de contact par face.

Les dessins montrent un ressort par barette, mais il est bien sûr possible d'utiliser un ressort commun pour plusieurs barettes ou plusieurs ressorts par barette. Dans la position juste après enfichage et rotation (figures 3 et 4) certains couples de broches peuvent déjà être en contact. Le dispositif de verrouillage décrit ci-avant peut aussi être tout autre et comporter par exemple un étrier de serrage commandé par le moyen d'actionnement du poussoir. De même le poussoir peut comporter une poignée, un levier, un bouton à enclenchement ou similaire à la place du volant, surtout si la prise ne comporte pas de contacts pilotes et donc ne nécessite pas un mouvement relativement lent ou décomposé du poussoir.

Il est par exemple parfaitement possible d'équiper une telle prise d'un poussoir coulissant librement et d'un crochet de verrouillage du type de ceux décrits dans le brevet 2 466 111 sus-mentionné de manière à permettre une coupure brusque en libérant ledit crochet. La séparation brusque des broches de la fiche et des barettes serait alors obtenue par le recul du poussoir sous l'action du ressort 15 et/ou d'un autre moyen de rappel. Un tel mode de réalisation est évidemment plus particulièrement destiné aux courants de plus faible puissance.

Enfin, on peut également remarquer que si dans la position représentée d'immobilisation après rotation (figures 3 et 4), les barettes (16, 17) ne touchent pas les broches correspondantes (3', 4') de la fiche et prennent appui sur les broches (3, 4) du socle, il est bien sûr possible d'imaginer un mode de réalisation dans lequel lesdites barettes ne touchent aucune des broches de la fiche et du socle ou contrairement aux dessins ne touchent pas les broches du socle seulement.

## Revendications

1) Prise de courant comportant un socle (1) et une fiche (2) amovible munis chacun d'au moins une broche (3, 4 et 3', 4') fixe de contact, formant ainsi au moins un couple de broches (3, 3' et 4, 4') à mettre en contact, chaque couple de broches étant pourvu d'au moins une barette de contact (16, 17) en matière conductrice qui est munie sur chacune de ses faces d'au moins un plot ou protubérance destiné à venir s'appliquer sur l'extrêmité de l'une des broches dudit couple, lorsque la fiche et le socle sont en position de connexion, tandis que chaque barette est sollicitée de façon basculante par au moins un ressort (18, 19) qui est retenu par fixation ou calage par l'une de ses extrémités sur une partie ou clément du socle, de manière telle que chaque plot de chaque barette soit sollicité vers sa broche correspondante, prise de courant caractérisée en ce que le socle et la fiche sont munis de moyens (7, 7' et 8, 8') d'immobilisation relative dans une position où au moins une broche de la fiche et/ou du socle est en regard du ou des plots correspondants de sa ou ses barettes (16, 17) de contact mais sans les toucher et que la partie ou élément du socle qui retient le ou les ressorts (18, 19) est un élément (12) monté mobile dans ledit socle, tandis qu'un poussoir (20) est aménagé de manière mobile dans la fiche et qu'un moyen d'actionnement (21) dudit poussoir fait saillie de ladite fiche pour commander le poussoir à venir pousser l'élément mobile (12) de manière à augmenter l'effet de chaque ressort et entraîner ainsi un basculement accru de chaque barette jusqu'à la mise en contact sous pression de chaque plot de cette dernière avec la broche correspondante de la fiche ou du socle.

2) Prise de courant selon la revendication 1 dans laquelle chaque broche (3', 4') de la fiche est décalée radialement par rapport à la broche correspondante (3, 4) du socle et chaque barette (16, 17) comporte un prolongement sur lequel est calé par l'une de ses extrêmités chaque ressort correspondant (18, 19) de telle sorte que chaque plot d'une face de la barette s'applique en bout sur la broche correspondante (3, 4) du socle, chaque plot de l'autre face de la barette étant sollicité vers la broche correspondante (3', 4') de la fiche, prise de courant caractérisée en ce que l'élément mobile (12) qui cale l'autre extrémité de chaque ressort est monté coulissant dans le socle tandis que ledit élément est sollicité d'une part, en permanence par un moyen élastique de rappel (15) vers une position inactive ou de repos et d'autre part, sur commande par le poussoir vers une position de connexion à l'encontre de l'effet dudit moyen de rappel.

3) Prise de courant selon la revendication 2, caractérisée en ce que l'élément mobile (12) est monté coulissant dans un puits central du socle et que chaque ressort (18, 19) est un ressort de pression calé entre le prolongement de la barette ou des barettes correspondantes et une partie de l'élément mobile de telle sorte qu'un coulissement longitudinal dudit élément mobile, causé par le poussoir, provoque une compression supplémentaire dudit ressort.

4) Prise de courant selon la revendication 3, caractérisée en ce que le prolongement de chaque barette s'applique au repos sur une partie (14) de l'élément mobile (12).

5) Prise de courant selon l'une des revendications 1 à 4, caractérisée en ce que le poussoir comporte une tige de poussée (20) et une partie filetée qui coopère avec un filetage correspondant de la fiche tandis que le moyen d'actionnement du poussoir est un volant (21) solidaire de la tige et qui fait saillie de la fiche.

6) Prise de courant selon l'une des revendications 1 à 5 munie d'un contact de mise à la terre et/ou au moins un contact pilote comportant chacun, comme les contacts de phase, un couple de broches (4, 4') et au moins une barette de contact (17), caractérisée en ce que lesdites barettes de terre et/ou pilotes (17) présentent une forme et/ou une position telles que les barettes (16, 17) du socle viennent en contact avec les broches correspondantes de la fiche (3', 4') 'et du socle (3, 4), au cours de l'actionnement du poussoir, en respectant l'ordre de connexion terre-phases-pilotes, et au contraire s'écartent des broches correspondantes de la fiche et/ou du socle, au cours du mouvement inverse du poussoir, en respectant l'ordre de séparation pilotes-phases-terre.

7) Prise de courant selon l'une des revendications 1 à 6, caractérisée en ce que la fiche est munie d'un moyen de verrouillage avec le socle, qui est commandé par le poussoir et/ou le moyen d'actionnement de ce dernier.

8) Prise de courant selon la revendication 7, caractérisée en ce que le moyen de verrouillage comporte une tige (22) sollicitée en position inactive par un ressort de rappel (23) tandis qu'une rampe (24) est aménagée sur le poussoir pour agir sur l'une des extrémités de la tige, de manière telle qu'un actionnement du poussoir dans le sens de la mise en contact sollicite l'extrémité libre de la tige à faire saillie de la fiche et à venir se loger dans un logement approprié du socle, un mouvement inverse du poussoir entraînant un déverrouillage par l'action du ressort de rappel de la tige.

9) Prise de courant selon l'une des revendications 1 à 8, caractérisée en ce que l'élément mobile (12) est solidaire d'une tige (25) qui fait saillie du socle et qui est destinée à actionner tout dispositif_{/}tel qu'un contact auxiliaire,lorsque le poussoir est actionné, en se déplaçant conjointement avec ledit élément mobile (12).
